# FASCICULE DE BREVET EUROPEEN

(11) **EP 0 943 570 B1**
(45) Date de publication et mention de la délivrance du brevet: **23.04.2003**
(21) Numéro de dépôt: 98810227.3
(22) Date de dépôt: 18.03.1998
(51) Int. Cl.: B65H 51/14

(54) **Dispositif d'entraînement en déplacement d'un élément longiligne**
Antriebsvorrichtung zur Bewegung eines länglichen Elementes
Apparatus for advancing an elongated element

(43) Date de publication de la demande: 22.09.1999
(73) Titulaire: PLUMETTAZ SA, 1880 Bex (CH)
(72) Inventeur: Cherix, Michel, 1872 Troistorrents (CH)
(74) Mandataire: WILLIAM BLANC & CIE

(56) Documents cités:
- EP-A- 0 185 788
- FR-A- 1 135 086
- FR-A- 2 719 794
- GB-A- 908 769
- US-A- 2 679 924
- US-A- 3 310 210
- US-A- 3 620 432

## Description

La présente invention concerne un dispositif d'entraînement en déplacement d'un élément longiligne, comme par exemple un câble, un filin, une tige ou tout autre élément longiligne, rigide ou souple, de n'importe quel profil de section droite, tel que décrit dans le préambule de la revendication 1.

On sait faire se déplacer un élément longiligne selon sa direction axiale en le serrant entre deux moyens d'entraînement, comme par exemple deux roues ou deux chenilles. Dans le cas où l'élément longiligne est rigide, comme par exemple une tige, le dispositif peut travailler en poussée ou en. traction. Dans le cas où l'élément longiligne est souple, comme par exemple un filin, le dispositif ne peut travailler qu'en traction.

Le dispositif d'entraînement doit être apte à s'adapter à différents objets longilignes à transporter, notamment à la dimension transversale dudit objet, soit à son diamètre dans le cas d'un objet cylindrique, en réglant l'écartement entre les surfaces de contact des deux moyens d'entraînement avec deux portions de surfaces opposées de l'objet à entraîner.

Dans les dispositifs connus, comme par exemple celui décrit dans le brevet US-A-3.310.210, l'adaptation d'écartement entre les deux moyens d'entraînement se fait en conservant la position de l'un desdits moyens d'entraînement et en déplaçant transversalement l'autre desdits moyens d'entraînement jusqu'à ce que l'écartement permette le passage de l'objet entre les deux moyens d'entraînement. L'inconvénient d'un tel dispositif se révèle lorsqu'on désire faire se déplacer des éléments longilignes de diamètres assez différents. En gardant fixe un élément d'entraînement, on a un déplacement transversal de l'axe longitudinal de l'élément longiligne pour deux éléments longilignes de dimensions transversales différentes. Ceci peut être un inconvénient dans certaines situations, notamment dans les cas où l'alignement de l'axe de l'élément longiligne à entraîner, relativement à dès dispositifs qui précédent ou suivent le dispositif d'entraînement est important.

Un autre inconvénient des dispositifs connus est qu'il est généralement difficile ou parfois impossible de régler la pression d'appui des deux moyens d'entraînement sur l'objet, tout en permettant au dispositif d'absorber une variation instantanée de la dimension transversale de l'objet lors par exemple du passage d'une épissure entre deux longueurs successives de l'objet.

Encore un autre inconvénient des dispositifs connus est que le réglage d'écartement s'établit en agissant successivement sur plusieurs moyens distincts, comme par exemple des vis de réglage, ce qui est fastidieux et peut nécessiter un réglage ultérieur de l'alignement exact des moyens d'entraînement, notamment quand il s'agit de deux chenilles.

D'autre part, pour les dispositifs d'entraînement à chenilles, il est parfois nécessaire de changer une ou les deux chenilles d'entraînement, soit pour des raisons d'usure, soit pour les adapter à l'élément longiligne à faire se déplacer. Dans les dispositifs connus, il est nécessaire de démonter au moins un des galets tendeur de chaque bande afin de détendre celle-ci, pour pouvoir procéder à l'échange.

Un premier but de l'invention est de proposer un dispositif d'entraînement d'un élément longiligne muni de moyens de réglage d'écartement entre les deux moyens d'entraînement tels que la position de l'axe de l'élément longiligne est conservée, quelle que soit la dimension transversale dudit élément longiligne.

Un deuxième but de l'invention est de proposer un dispositif d'entraînement dont les moyens de réglage de l'écartement sont simples à manipuler et permettent d'obtenir facilement une valeur de réglage de l'écartement des moyens d'entraînement sans qu'il soit nécessaire de régler ultérieurement un alignement desdits moyens d'entraînement.

Un autre but de l'invention est de proposer un dispositif d'entraînement dont les moyens de réglage d'écartement sont aptes à absorber une variation instantanée de la dimension transversale de l'objet.

Encore un autre but de l'invention est de proposer un dispositif d'entraînement à chenilles d'un élément longiligne muni de moyens permettant un échange rapide d'une ou des deux chenilles.

Le premier but mentionné est obtenu par un dispositif d'entraînement possédant les caractéristiques de la revendication 1.

Des formes d'exécution particulières sont décrites dans les revendications dépendantes.

La description qui suit d'une forme d'exécution préférentielle d'un dispositif d'entraînement selon l'invention est à lire en regard du dessin annexé comportant les figures où:
la figure 1 est une vue par l'avant en perspective d'un dispositif d'entraînement selon une forme d'exécution préférentielle de l'invention,
la figure 2 est une vue par l'arrière en perspective du même dispositif d'entraînement,
la figure 3 est une coupe transversale des moyens de réglage d'écartement du dispositif des figures précédentes, et
la figure 4 est une coupe transversale d'un train de roulement d'une chenille.

Le dispositif d'entraînement 1 des figures 1 et 2 est représenté ouvert, c'est-à-dire sans son capot de protection. Le dispositif d'entraînement 1 est destiné à entraîner un objet longiligne 2, par exemple un câble, selon sa direction axiale représentée par la flèche A. L'objet entraîné 2 possède un axe longitudinal 20. Le dispositif d'entraînement 1 comprend une pièce de bâti fixe 10 sur laquelle sont montés, selon une manière décrite plus bas, un premier train de roulement d'une première chenille 11 et un deuxième train de roulement d'une deuxième chenille 12. Les deux chenilles 11 et 12 sont serrées parallèlement sur deux côtés opposés de l'objet 2 à entraîner, étant elles-mêmes entraînées en déplacement selon les directions marquées par les flèches B et C par des moyens motorisés 110 et 120. Le dispositif d'entraînement 1 comprend en outre un moyen de réglage 3 de l'écartement des deux chenilles 11 et 12 permettant d'adapter cet écartement à la dimension transversale, respectivement au diamètre, de l'objet 2 à entraîner.

Sur la figure 1 on voit que chaque chenille 11 et 12 est constituée d'une bande sans fin dont le matériau, l'état de surface, les paramètres physiques comme la dureté ou l'adhérence superficielle peuvent être adaptés à l'objet 2 à entraîner. Chaque chenille 11 et 12 circule entre un premier rouleau d'entraînement 111 ou 121, entraîné chacun par son moyen motorisé 110 ou 120, et un rouleau de renvoi en rotation libre 112 ou 122. Entre ces deux rouleaux 111 et 112, respectivement 121 et 122 on a de préférence une pluralité de rouleaux d'appui 113, respectivement 123, en rotation libre, formant des arêtes d'appui, empêchant une déformation des chenilles 11 et 12 sur leur trajet en contact avec l'objet à entraîner 2. Dans l'exemple représenté, les rouleaux d'entraînement 111 et 121 sont placés à des extrémités opposées des deux chenilles 11 et 12 uniquement pour des raisons d'encombrement des moyens motorisés 110 et 120. Toute autre disposition desdits moyens motorisés est aussi possible, de même qu'il est aussi possible de n'avoir qu'un seul moyen motorisé 110 ou 120 entraînant une seule des deux chenilles 11 ou 12.

En se reportant aux figures 2 et 3, on voit que chaque train de roulement des chenilles 11 et 12, respectivement le premier train de roulement constitué des rouleaux 111, 112 et 113, ainsi que le deuxième train de roulement constitué des rouleaux 121, 122 et 123, est monté sur une platine indépendante 114, respectivement 124. Les moyens de réglage 3 de l'écartement entre les deux chenilles 11 et 12, respectivement entre les deux platines 114 et 124, comprennent un support 30 fixé à la pièce de bâti 10. Le support 30 comprend sur son extrémité tournée vers les chenilles 11 et 12, des moyens de guidage constitués ici de deux colonnettes 300 fixées par des équerres support 301 au support 30. Chaque platine 114 et 124 comprend des saillies 115, respectivement 125, munies chacune d'un trou traversant engagé en coulissement sur l'une des colonnettes 300. Ainsi, chacune des platines 114 et 124 est apte à coulisser le long des colonnettes 300, de manière à rapprocher, respectivement éloigner chacune des chenilles 11 et 12 de l'objet 2 à entraîner. Au moins un ressort 302 est monté sur une colonnette 300 entre une équerre support 301 et une saillie 115 et 125 de chaque platine 114 et 124, de manière à écarter les deux platines 114 et 124, respectivement écarter les deux chenilles 11 et 12.

Le rapprochement des deux platines 114 et 124, respectivement des deux chenilles 11 et 12 est commandé par un étrier 31, coulissant de préférence perpendiculairement à la direction de l'axe 20 de l'objet à entraîner et de préférence perpendiculairement à la direction de déplacement des platines 114 et 124, sur des moyens de guidage 32 fixés au support 30. Deux câblettes 310 (une seule étant visible sur les figures) sont tendues entre l'étrier 31 et chacune des platines 114 et 124, deux poulies de renvoi 311 renvoyant chacune des câblettes provenant de l'étrier 31 vers l'une ou l'autre des platines 114 et 124. On comprend donc qu'en déplaçant l'étrier 31 sur ses moyens de guidage 32, on exerce un effort de traction sur les deux câblettes 310, cet effort de traction étant transmis aux deux platines 114 et 124 provoquant leur rapprochement, respectivement diminuant la distance entre les deux brins en regard des chenilles 11 et 12.

Ainsi, les deux platines 114 et 124 portant respectivement les deux chenilles 11 et 12, qui sont aptes à coulisser le long des moyens de guidage 300, s'écartent naturellement sous l'effet des ressorts 302 et peuvent être rapprochées en agissant sur l'étrier 31. Par l'effet d'écartement et de rapprochement simultané des deux platines 114 et 124 décrit ci-dessus, les deux chenilles 11 et 12 s'écartent ou se rapprochent simultanément et symétriquement par rapport à l'axe longitudinal 20 de l'objet à entraîner, la position dudit axe longitudinal étant ainsi conservée quelle que soit la dimension transversale de l'objet 2, respectivement le diamètre du câble 2.

L'actionnement en déplacement de l'étrier 31 est commandé par une poignée 33 agissant sur l'étrier 31 par l'intermédiaire d'un arbre 34, traversant l'étrier 31, d'un moyen à ressort 35 et d'une douille de réglage 36. Une douille de déblocage 37, munie d'une collerette de saisie 370 est apte à coulisser sur la douille de réglage 36. Le dispositif comprend en outre un moyen de fixation en position réglée, constitué d'un piston 38 apte à coulisser perpendiculairement à l'axe de la douille de réglage 36 dans un logement du support 30. L'extrémité du piston 38 proche de la douille de réglage 36 comprend une pluralité de griffes 380 aptes à être engagées dans des griffes 360 correspondantes disposées sur une portion de la surface extérieure de la douille de réglage 36 en regard du piston 38. Un ressort 381 placé du côté du piston 38 opposé à celui muni des griffes 380 pousse le piston 38 afin que ces griffes 380 s'engagent dans les griffes correspondantes 360 de la douille de réglage 36 placées juste en face. Le piston 38 peut être actionné en direction inverse, soit pour dégager les griffes 380 des griffes 360, par l'intermédiaire d'un levier oblique 371 fixé par une de ses extrémités sur la douille de déblocage 37, son autre extrémité étant engagée dans un logement 382 du piston 38 et prenant appui sur une surface d'appui 383 dans ce logement. Le moyen à ressort 35 est disposé sur la portion de l'arbre 34 se trouvant de l'autre côté de l'étrier 31 relativement à la poignée 33. Le moyen à ressort 35 est composé, dans la forme d'exécution représentée, d'un empilement de rondelles à ressort, disposées coaxialement à l'arbre 34, et prenant appui d'un côté sur une face de l'étrier 31 et de l'autre côté sur un moyen d'arrêt 340, par exemple une portion de tige fixée transversalement sur l'extrémité de l'arbre 34. Entre l'autre face de l'étrier 31 et l'extrémité de la douille de réglage 36, on a de préférence un deuxième moyen à ressort 350, dont le chemin élastique et la constante de ressort sont nettement plus faibles que ceux des moyens à ressort 35 pour une raison qui sera expliquée plus bas. La douille de déblocage 37 ne peut se déplacer que longitudinalement, étant empêchée de pivoter sur son axe notamment par l'engagement du levier oblique 371 dans le logement 382. Des moyens similaires non représentés empêchent aussi le pivotement de la douille de réglage 36 sur son axe, celle-ci ne pouvant donc que se déplacer longitudinalement. Il en est de même pour l'arbre 34 qui est muni d'une clavette 341 montée sur une portion de pourtour et transversalement à l'axe longitudinal de l'arbre 34. Cette clavette 341, étant engagée dans une fente longitudinale 361 de la douille de réglage 36, limite les mouvements possibles de l'arbre 34 relativement à la douille de réglage 36, n'autorisant qu'un déplacement longitudinal d'amplitude limitée de l'arbre 34. L'arbre 34 comprend encore un filetage 342 sur son extrémité engagée dans la poignée 33.

Il est maintenant possible de décrire la manière prévue dans cette forme d'exécution du dispositif pour serrer les deux chenilles 11 et 12 sur l'objet 2 à transporter. La figure 3 montre que les deux chenilles 11 et 12 sont écartées au maximum et qu'il s'agit de les serrer sur l'objet 2 placé entre elles. Pour ceci l'opérateur saisit la poignée 33 dans la paume de sa main et engage deux doigts sur la face arrière de la collerette de saisie 370 de manière à rapprocher cette collerette 370 de la poignée 33. De cette manière, la douille de déblocage 37 coulisse en direction de la poignée 33 faisant que le levier oblique 371 soulève le piston 38 dans son logement, ce qui libère les deux dentures 360 et 380, comme représenté sur la figure. Dans cet état, les deux chenilles 11 et 12 sont maintenues écartées par les ressorts 302 sur les colonnettes 300, ces ressorts ayant aussi une constante de ressort nettement inférieure à celle des rondelles ressort 35, la relation entre l'arbre 34 et l'étrier 31 peut être considérée comme rigide. En tirant alors la poignée 33 vers l'arrière, soit vers la gauche sur la figure 3, on fait donc reculer d'autant vers la gauche l'étrier 31, ce qui, par l'intermédiaire des câblettes 310, rapproche les deux chenilles 11 et 12. Dès que celles-ci arrivent au contact de l'objet 2, une résistance à la traction est ressentie sur la poignée 33 et l'opérateur peut relâcher la collerette de saisie 370, ce qui engage la denture 380 sur une portion de la denture 360 qui lui fait face, fixant alors l'étrier 31 selon une position déterminée de son déplacement dans laquelle les deux câblettes 310 sont tendues. Vu que les deux dentures 380 et 360 ont un certain pas, définissant des positions de réglage étagées, un réglage fin de position de l'étrier 31 et par conséquent des chenilles 11 et 12 peut être obtenu en vissant légèrement la poignée 33, ce qui, par l'intermédiaire du filetage 342 déplace légèrement l'arbre 34, en comprimant le deuxième moyen à ressort 350, jusqu'à ce que la valeur d'écartement désirée entre les deux chenilles 11 et 12 soit atteinte. En continuant à visser la poignée 3, il est possible de régler la force d'appui des deux chenilles 11 et 12 sur l'objet, cette force d'appui étant alors déterminée par les rondelles ressort 35. Un dispositif de repérage de position 343 est fixé sur l'extrémité de l'arbre 34 et fait saillie par le centre de la poignée 33. Par un contrôle visuel ou tactile de la longueur dont ledit dispositif sort du centre de la poignée, il est possible de relever la valeur du serrage appliqué à l'objet 2 par les chenilles 11 et 12. Deux marques repères (non représentées) peuvent en outre être disposées l'une sur la poignée 33 et l'autre sur le dispositif 343 afin de permettre d'ajuster finement le serrage par comparaison du déplacement angulaire entre les deux repères. Le déplacement possible limité de l'arbre 34 dans la douille de réglage 36 par la clavette 341 dans la fente 361 empêche un trop fort serrage des chenilles 11 et 12 sur l'objet 2.

Lors du fonctionnement du dispositif pour entraîner l'objet 2, il peut se trouver la situation où la dimension transversale de l'objet 2, notamment son diamètre, peut varier brusquement, par exemple au passage d'une épissure entre deux longueurs successives dudit objet. Dans ce cas le dispositif décrit est apte à supporter cette variation de dimension, soit une variation subite d'écartement des chenilles 11 et 12, par les rondelles ressort 35 qui sont aptes à absorber cet écart.

Afin d'écarter à nouveau les chenilles 11 et 12, il suffit d'agir sur la collerette 371 pour dégager le piston 38 et en conséquence les dentures 380 et 360, puis de repousser la poignée vers la droite de la figure afin de libérer la tension exercée sur les câblettes 310, l'écartement des deux platines 114 et 124 étant alors provoqué par les ressorts 302 comme indiqué plus haut.

On distingue sur la figure 3 que les dentures 360 et 380 sont asymétriques afin d'améliorer l'effet de blocage selon une technique connue.

On voit donc que par un dispositif tel que décrit, il est possible de régler l'espace entre les deux chenilles 11 et 12 de même que la pression exercée par les chenilles sur l'objet à entraîner de manière simple, rapide et précise, à l'aide d'une seule main. Le dispositif de réglage décrit ici est particulièrement compact et est adapté pour un dispositif d'entraînement de faibles dimensions, comme par exemple un dispositif facilement utilisable sur un chantier.

D'autres configurations peuvent être envisagées pour assurer la liaison entre l'étrier mobile 31 et les platines indépendantes 114 et 124; par exemple des moyens comportant des tiges et des cames sont envisageables; d'autre part il n'est pas absolument nécessaire que la direction de déplacement de l'étrier soit perpendiculaire à la direction de déplacement des platines et/ou à l'axe à conserver, dans ce cas des moyens de renvoi de direction adaptés sont à prévoir. Pour des dispositifs plus importants, par exemple un dispositif d'entraînement installé à demeure sur une machine de production en usine, d'autres moyens, manuels ou motorisés, peuvent être prévus pour déplacer l'étrier 31 d'une valeur déterminée.

Le dispositif a été décrit comme étant un dispositif d'entraînement par chenilles; on pourrait tout aussi bien avoir deux roues d'entraînement, chacune montée sur une platine indépendante comme indiqué et fonctionnant exactement comme décrit pour le dispositif à chenilles.

L'objet à entraîner a été décrit comme étant un câble ayant un certain diamètre; en fait l'objet longiligne mentionné peut être de n'importe quelle forme transversale apte à être entraîné par un dispositif d'entraînement à chenilles ou à roues. Quelle que soit la dimension transversale de l'objet à entraîner, le dispositif d'entraînement permet que l'axe de l'objet à entraîner soit toujours placé au même endroit.

La figure 4 montre une autre amélioration apportée à un dispositif d'entraînement par chenilles. Comme indiqué plus haut, il peut être nécessaire de changer la chenille, soit parce qu'elle est usée, soit alors pour adapter ses qualités mécaniques, par exemple dureté, adhérence superficielle, état de surface, épaisseur, à l'objet à entraîner. La figure 4 montre une coupe du train de chenille inférieur des figures précédentes. On y distingue notamment la platine 124, la chenille 12, le rouleau entraîneur 121, le rouleau de renvoi 122 faisant office de rouleau tendeur, ainsi que les rouleaux intermédiaires 123. En considérant le rouleau tendeur 122, on voit que son axe de rotation 126 est monté sur un arbre 127 portant une portion d'arbre 128 excentrée relativement à l'axe de rotation 126. La portion d'arbre excentrée 128 est engagée en pivotement dans un logement de la platine 124. Un levier 129 est fixé à l'extrémité de l'arbre 127 permettant de faire basculer l'arbre 127 autour de sa portion d'arbre 128, ce qui détend la chenille 12, permettant ainsi de la retirer pour la remplacer. On voit à la figure 1 une butée 130 permettant de maintenir le levier 129 en une position correspondant à la position tendue de la chenille 11. Le train de chenille supérieur est équipé du même dispositif.

Un tel dispositif permettant un changement rapide d'une chenille, sans qu'il soit nécessaire de procéder à un démontage fastidieux d'une portion de la machine peut être installé sur n'importe quel dispositif d'entraînement à chenilles, notamment sur un dispositif d'entraînement à chenilles muni des moyens de réglage de l'écartement des deux chenilles comme décrit précédemment.

## Revendications

1. Dispositif d'entraînement (1) d'un objet longiligne (2), comprenant une portion de bâti fixe (10) et deux moyens d'entraînement (11,12) appuyant chacun symétriquement sur au moins une portion de surface opposée dudit objet, chaque moyen d'entraînement (11,12) étant monté sur une platine indépendante (114,124) apte à coulisser sur des moyens de guidage (300) fixés à ladite portion de bâti fixe (10), ainsi que des moyens de réglage (3) de l'écartement desdits moyens d'entraînement, aptes à régler simultanément et symétriquement la position de chacun des moyens d'entraînement, selon les deux sens opposés d'une direction perpendiculaire à un axe longitudinal (20) de l'objet longiligne à entraîner, par coulissement desdites platines sur lesdits moyens de guidage (300),
l'écartement desdites platines (114,124) étant commandé par des premiers moyens à ressort (302), alors que le rapprochement desdites platines (114,124) est commandé par l'actionnement en déplacement d'un étrier mobile (31), monté de manière coulissante sur un support (30) fixé a ladite portion de bâti (10), ledit étrier mobile étant relié à chacune desdites platine mobiles (114,124).

2. Dispositif selon la revendication 1, **caractérisé en ce que** chaque platine (114,124) est reliée audit étrier mobile (31) par l'intermédiaire d'un élément souple (310) de longueur constante passant par au moins une poulie de renvoi (311).

3. Dispositif selon la revendication 2, **caractérisé en ce que** les éléments souples sont constitués chacun d'un élément de câble (310) de longueur déterminée, une extrémité de chacun desdits éléments de câble étant fixée audit étrier mobile (31), l'autre extrémité de chaque élément de câble étant fixée à une platine déterminée (114,124).

4. Dispositif selon l'une des revendications précédentes, **caractérisé en ce que** l'étrier mobile (31) est actionné en déplacement par une poignée (33) disposée à une extrémité d'un arbre de commande (34) relié par son autre extrémité audit étrier mobile.

5. Dispositif selon la revendication 4, **caractérisé en ce que** la liaison entre l'autre extrémité de l'arbre de commande (34) et l'étrier mobile (31) est réalisée par l'intermédiaire d'un deuxième moyen à ressort (35).

6. Dispositif selon la revendication 5, **caractérisé en ce que** l'étrier mobile (31) est monté de manière coulissante sur l'arbre de commande (34), et **en ce que** le deuxième moyen à ressort est constitué d'un ressort de compression (35) dont une extrémité est fixée à l'extrémité de l'arbre de commande (34) opposée à celle munie de la poignée (33), son autre extrémité venant en appui contre une première face dudit étrier mobile.

7. Dispositif selon la revendication 6, **caractérisé en ce que** la position de réglage dudit étrier mobile (31) est obtenue par un moyen de fixation (36,38) dudit arbre de commande (34) selon une position longitudinale déterminée dudit arbre de commande relativement audit support (30) fixé à ladite portion de bâti (10).

8. Dispositif selon la revendication 7, **caractérisé en ce que** ledit moyen de fixation est constitué d'une douille de réglage (36), coulissante sur une portion dudit arbre de commande (34) proche de la poignée (33), l'extrémité de ladite douille de réglage (36) proche de l'étrier mobile (31) venant en appui contre la face dudit étrier mobile opposée à ladite première face, une portion de surface extérieure de ladite douille de réglage (36) comportant une denture (360) apte à engrener sur une denture correspondante (380) d'un piston mobile (38) disposé dans un logement dudit support (30), ledit piston mobile (38) étant apte à enclencher ou déclencher les deux dites dentures (360,380).

9. Dispositif selon la revendication 8, **caractérisé en ce que** l'extrémité de ladite douille de réglage (36) proche de l'étrier mobile (31) est en appui contre la face dudit étrier mobile opposée à ladite première face, par l'intermédiaire d'un troisième moyen à ressort (350), la constante de ressort et le chemin élastique dudit troisième moyen à ressort (350) étant inférieurs aux caractéristiques correspondantes du deuxième moyen à ressort (35), l'autre extrémité de la douille de réglage (36) venant en appui contre la poignée (33).

10. Dispositif selon l'une des revendications 8 ou 9, **caractérisé en ce qu'**il comprend en outre une douille de déblocage (37) montée en coulissement sur la douille de réglage (36), ladite douille de déblocage comprenant un moyen de saisie (370) sur son extrémité proche de la poignée (33) ainsi qu'un moyen d'actionnement (371) dudit piston mobile (38), apte à déclencher les deux dites dentures (360,380).

11. Dispositif selon l'une des revendications 9 ou 10, **caractérisé en ce que** la douille de déblocage (37), la douille de réglage (36) et l'arbre de commande (34) comportent des moyens (371,382,341,361), aptes à empêcher leur pivotement autour de leur axe longitudinal.

12. Dispositif selon la revendication 11, **caractérisé en ce que** la poignée (33) est reliée à l'extrémité de l'arbre de commande (34) par l'intermédiaire d'un filetage (342), le vissage ou dévissage de la poignée (33) en appui contre l'extrémité de la douille de réglage (36) permettant un réglage fin de la position de réglage de l'étrier mobile (31), soit de l'écartement des deux moyens d'entraînement (11,12), par un déplacement longitudinal de l'arbre de commande (34) entraînant ledit étrier mobile.

13. Dispositif selon la revendication 12, **caractérisé en ce que** le vissage et dévissage de la poignée (33) sur l'extrémité de l'arbre de commande (34) permet en outre un réglage de la pression d'appui des moyens d'entraînement (11,12) sur l'objet à entraîner (2).

14. Dispositif selon la revendication 13, **caractérisé en ce que** l'extrémité de l'arbre de commande (34) proche de la poignée (33) comprend un repère en saillie (343) dont la position relativement à la poignée (33) indique la valeur de réglage de la pression d'appui des deux moyens d'entraînement (11,12).

15. Dispositif selon l'une des revendications précédentes, **caractérisé en ce que** les moyens d'entraînement sont constitués chacun d'une roue d'entraînement, au moins une desdites roues d'entraînement étant entraînée en rotation par un moyen motorisé.

16. Dispositif selon l'une des revendications 1 à 14, **caractérisé en ce que** les moyens d'entraînement sont constitués chacun d'une chenille (11,12) disposée sur un train de roulement (111,112,113; 121,122,123), le train de roulement d'au moins une desdites chenilles comportant un rouleau (111,121) entraîné en rotation par un moyen motorisé (110,120).

17. Dispositif selon la revendication 16, **caractérisé en ce que** le train de roulement d'au moins une chenille comprend un rouleau (112,122) monté en rotation selon un premier axe de rotation (126) sur un arbre (127) muni d'une portée (128) excentrique et parallèle audit premier axe (126), ledit arbre (127) comportant en outre sur une de ses extrémités un levier (129) apte à entraîner ledit arbre (127) en pivotement autour de ladite portée excentrée (128), de manière à détendre la chenille (11,12) montée sur ledit train de roulement.

18. Utilisation d'un dispositif d'entraînement (1) selon l'une des revendications précédentes comme dispositif mobile sur un chantier.

19. Utilisation d'un dispositif d'entraînement (1) selon l'une des revendications 1 à 17 comme dispositif fixe sur une ligne de production.

## Claims

1. Driving device (1) for an elongated object (2) comprising a stationary frame portion (10) and two driving means (11, 12) each pressing in a symmetric way on at least one opposite surface portion of said object, each driving means (11, 12) being mounted on an independent plate (114, 124) that can slide on guiding means (300) fastened to said stationary frame portion (10), as well as adjusting means (3) for the gap between said driving means that are able to simultaneously and symmetrically adjust the position of each of the driving means in two opposite directions perpendicular to a longitudinal axis (20) of the elongated object to be driven, by sliding motion of said plates on said guiding means (300), the gap between said plates (114, 124) being controlled by first spring means (302) while the approach of said plates (114, 124) is controlled by moving a mobile yoke (31) slidingly mounted on a support (30) fastened to said frame portion (10), said mobile yoke being connected with each of said mobile plates (114, 124).

2. Device according to claim 1, **characterized in that** each plate (114, 124) is connected with said mobile yoke (31) via a flexible element (310) of constant length passing over at least one return pulley (311).

3. Device according to claim 2, **characterized in that** the flexible elements each consist of a cable element (310) of specific length, one end of each of said cable elements being fastened to said mobile yoke (31), the other end of each cable element being fastened to a specific plate (114, 124).

4. Device according to one of the preceding claims, **characterized in that** the mobile yoke (31) is made to move by a handle (33) located at one end of a control shaft (34) that with its other end is connected with said mobile yoke.

5. Device according to claim 4, **characterized in that** the connection between the other end of the control shaft (34) and the mobile yoke (31) is realized through a second spring means (35).

6. Device according to claim 5, **characterized in that** the mobile yoke (31) is slidingly mounted on the control shaft (34) and that the second spring means consists of a compression spring (35) of which one end is fastened to the end of the control shaft (34) opposite to that provided with the handle (33), its other end resting on a first face of said mobile yoke.

7. Device according to claim 6, **characterized in that** the adjusting position of said mobile yoke (31) is obtained by a means of arresting (36, 38) of said control shaft (34) in a specific longitudinal position of said control shaft relative to said support (30) fastened to said frame portion (10).

8. Device according to claim 7, **characterized in that** said means of arresting consists of an adjusting sleeve (36) sliding on a portion of said control shaft (34) close to handle (33), the end of said adjusting sleeve (36) close to the mobile yoke (31) resting against the face of said mobile yoke opposite to said first face, and one portion of the outside of said adjusting sleeve (36) comprising a set of teeth (360) able to engage with a corresponding set of teeth (380) of a mobile piston (38) located in a bearing of said support (30), said mobile piston (38) being able to engage or disengage said two sets of teeth (360, 380).

9. Device according to claim 8, **characterized in that** the end of said adjusting sleeve (36) close to the mobile yoke (31) rests against the face of said mobile yoke opposite to said first face, via a third spring means (350), the spring rate and the spring path of said third spring means (350) being smaller than the corresponding values for the second spring means (35), and the other end of the adjusting sleeve (36) resting against the handle (33).

10. Device according to one of claims 8 or 9, **characterized in that** it further comprises a releasing sleeve (37) slidingly mounted on the adjusting sleeve (36), said releasing sleeve comprising a pulling means (370) at its end close to handle (33) as well as an actuating means (371) for said mobile piston (38) able to disengage said two sets of teeth (360, 380).

11. Device according to one of claims 9 or 10, **characterized in that** the releasing sleeve (37), the adjusting sleeve (36) and the control shaft (34) comprise means (371, 382, 341, 361) able to prevent their rotation about their longitudinal axes.

12. Device according to claim 11, **characterized in that** the handle (33) is connected with the end of the control shaft (34) via a thread (342), while screwing or unscrewing of the handle (33) resting against the end of the adjusting sleeve (36) allow the position of adjustment of the mobile yoke (31) or gap between the two driving means (11, 12) to be fine adjusted by a longitudinal displacement of the control shaft (34) driving said mobile yoke.

13. Device according to claim 12, **characterized in that** the screwing and unscrewing of the handle (33) at the end of the control shaft (34) further allow the pressure of application of the driving means (11, 12) on the driven object (2) to be adjusted.

14. Device according to claim 13, **characterized in that** the end of the control shaft (34) close to the handle (33) comprises a projecting mark (343) whose position relative to handle (33) indicates the adjusted value of the pressure of application of the two driving means (11, 12).

15. Device according to one of the preceding claims, **characterized in that** the driving means each consist of one driving wheel, where at least one of said driving wheels is rotated by a motorized means.

16. Device according to one of claims 1 to 14, **characterized in that** the driving means each consist of a track belt (11, 12) disposed on a roller track frame (111, 112, 113; 121, 122, 123), the roller track frame of at least one of said track belts comprising a roller (111, 121) rotated by a motorized means (110, 120).

17. Device according to claim 16, **characterized in that** the roller track frame of at least one track belt comprises a roller (112, 122) mounted rotatably about a first axis of rotation (126) on a shaft (127) provided with a bearing surface (128) eccentric and parallel to said first axis (126), said shaft (127) further comprising at one of its ends a lever (129) able to make said shaft (127) pivot about said eccentric bearing surface (128) so as to relax the track belt (11, 12) mounted on said roller track frame.

18. Use of a driving device (1) according to one of the preceding claims as a mobile device on a work site.

19. Use of a driving device (1) according to one of the claims 1 to 17 as stationary device in a production line.

## Patentansprüche

1. Antriebsvorrichtung (1) für einen länglichen Gegenstand (2) mit einem stationären Rahmenabschnitt (10) und zwei Antriebsorganen (11, 12), jedes symmetrisch auf zumindest einen entgegengesetzten Oberflächenabschnitt des benannten Gegenstandes drückend, wobei jedes Antriebsorgan (11, 12) auf eine unabhängige Platte (114, 124) montiert ist, die in der Lage ist, auf Führungsorganen (300) zu gleiten, die an dem benannten stationären Rahmenabschnitt (10) angebracht sind, sowie mit Einstellorganen (3) für den Abstand zwischen den benannten Antriebsorganen, die in der Lage sind, durch Gleiten der benannten Platten auf den benannten Führungsorganen (300) gleichzeitig und symmetrisch die Lage jedes der Antriebsorgane in den zwei entgegengesetzten Richtungen senkrecht zu einer Längsachse (20) des zu bewegenden länglichen Gegenstandes einzustellen, wobei der Abstand zwischen den benannten Platten (114, 124) durch erste Federorgane (302) gesteuert wird, während die Annäherung der benannten Platten (114, 124) durch Bewegen eines beweglichen Bügels (31) gesteuert wird, der gleitend auf einen an dem benannten Rahmenabschnitt (10) befestigten Ständer (30) montiert ist, wobei der benannte bewegliche Bügel mit jeder der benannten beweglichen Platten (114, 124) verbunden ist.

2. Vorrichtung gemäss Anspruch 1, **dadurch gekennzeichnet, dass** jede Platte (114, 124) über ein biegsames Element (310) konstanter Länge, das über zumindest eine Umlenkrolle (311) läuft, mit dem benannten beweglichen Bügel (31) verbunden ist.

3. Vorrichtung gemäss Anspruch 2, **dadurch gekennzeichnet, dass** die biegsamen Elemente aus je einem Kabelelement (310) von bestimmter Länge bestehen, wobei ein Ende jedes der benannten Kabelelemente an dem benannten beweglichen Bügel (31) befestigt ist, während das andere Ende jedes Kabelelements an einer bestimmten Platte (114, 124) befestigt ist.

4. Vorrichtung gemäss einem der vorangehenden Ansprüche, **dadurch gekennzeichnet, dass** der bewegliche Bügel (31) durch einen Handgriff (33) bewegt wird, der an einem Ende einer Steuerwelle (34) angeordnet ist, die an ihrem anderen Ende mit dem benannten beweglichen Bügel verbunden ist.

5. Vorrichtung gemäss Anspruch 4, **dadurch gekennzeichnet, dass** die Verbindung zwischen dem anderen Ende der Steuerwelle (34) und dem beweglichen Bügel (31) über ein zweites Federorgan (35) realisiert wird.

6. Vorrichtung gemäss Anspruch 5, **dadurch gekennzeichnet, dass** der bewegliche Bügel (31) gleitend auf die Steuerwelle (34) montiert ist und dass das zweite Federorgan aus einer Druckfeder (35) besteht, deren eines Ende an dem Ende der Steuerwelle (34) befestigt ist, das dem mit dem Handgriff (33) versehenen entgegengesetzt ist, während ihr anderes Ende an einer ersten Seite des benannten beweglichen Bügels aufliegt.

7. Vorrichtung gemäss Anspruch 6, **dadurch gekennzeichnet, dass** die Einstelllage des benannten beweglichen Bügels (31) durch ein Organ der Arretierung (36, 38) der benannten Steuerwelle (34) in einer bestimmten Längslage der benannten Steuerwelle bezüglich des benannten, an dem benannten Rahmenabschnitt (10) angebrachten Ständers (30) erhalten wird.

8. Vorrichtung gemäss Anspruch 7, **dadurch gekennzeichnet, dass** das benannte Arretierorgan aus einer Einstellhülse (36) besteht, die auf einem Abschnitt der benannten Steuerwelle (34) nahe dem Handgriff (33) gleitet, wobei das Ende der benannten Einstellhülse (36) nahe dem beweglichen Bügel (31) an der Seite des benannten beweglichen Bügels anliegt, die der benannten ersten Seite entgegengesetzt ist, und wobei ein Abschnitt der Aussenseite der benannten Einstellhülse (36) eine Verzahnung (360) umfasst, die mit einer entsprechenden Verzahnung (380) eines beweglichen Kolbens (38), der in einem Lager des benannten Ständers (30) angeordnet ist, in Eingriff kommen kann, während der benannte bewegliche Kolben (38) die benannten zwei Verzahnungen (360, 380) zum Ein- bzw. Ausrasten bringen kann.

9. Vorrichtung gemäss Anspruch 8, **dadurch gekennzeichnet, dass** das Ende der benannten Einstellhülse (36), das dem beweglichen Bügel (31) nahe ist, an derjenigen Seite des benannten beweglichen Bügels anliegt, die der benannten ersten Seite entgegengesetzt ist, und zwar über ein drittes Federorgan (350), wobei die Federkonstante und der Federweg des benannten dritten Federorgans (350) kleiner als die entsprechenden Werte des zweiten Federorgans (35) sind, während das andere Ende der Einstellhülse (36) am Handgriff (33) anliegt.

10. Vorrichtung gemäss einem der Ansprüche 8 oder 9, **dadurch gekennzeichnet, dass** sie ausserdem eine Entriegelungshülse (37) umfasst, die auf der Einstellhülse (36) gleitend montiert ist, wobei die benannte Entriegelungshülse ein Greiforgan (370) an ihrem Ende nahe dem Handgriff (33) sowie ein Betätigungsorgan (371) für den benannten beweglichen Kolben (38) umfasst, das in der Lage ist, die benannten zwei Verzahnungen (360, 380) voneinander zu lösen.

11. Vorrichtung gemäss einem der Ansprüche 9 oder 10, **dadurch gekennzeichnet, dass** die Entriegelungshülse (37), die Einstellhülse (36) und die Steuerwelle (34) Mittel (371, 382, 341, 361) umfassen, die in der Lage sind, ihre Drehung um ihre Längsachsen zu verhindern.

12. Vorrichtung gemäss Anspruch 11, **dadurch gekennzeichnet, dass** der Handgriff (33) über ein Aussengewinde (342) mit dem Ende der Steuerwelle (34) verbunden ist, wobei das Einschrauben bzw. Herausschrauben des Handgriffs (33) im Anschlag gegen das Ende der Einstellhülse (36) durch eine Längsverschiebung der Steuerwelle (34), die den benannten beweglichen Bügel (31) mitführt, eine Feineinstellung der Einstelllage des beweglichen Bügels (31) bzw. des Abstandes zwischen den beiden Antriebsorganen (11, 12) ermöglicht.

13. Vorrichtung gemäss Anspruch 12, **dadurch gekennzeichnet, dass** das Einschrauben und Herausschrauben des Handgriffs (33) am Ende der Steuerwelle (34) ausserdem eine Einstellung des Anpressdrucks der Antriebsorgane (11, 12) an dem zu bewegenden Gegenstand (2) ermöglicht.

14. Vorrichtung gemäss Anspruch 13, **dadurch gekennzeichnet, dass** das Ende der Steuerwelle (34), das nahe dem Handgriff (33) ist, eine hervorstehende Bezugsmarke (343) umfasst, deren Lage relativ zum Handgriff (33) den Wert der Einstellung des Anpressdrucks der beiden Antriebsorgane (11, 12) anzeigt.

15. Vorrichtung gemäss einem der vorangehenden Ansprüche, **dadurch gekennzeichnet, dass** die Antriebsorgane aus je einem Antriebsrad bestehen, wobei zumindest eines der benannten Antriebsräder durch ein motorisiertes Organ gedreht wird.

16. Vorrichtung gemäss einem der Ansprüche 1 bis 14, **dadurch gekennzeichnet, dass** die Antriebsorgane aus je einer Raupe (11, 12) bestehen, die auf einem Fahrgestell (111, 112, 113; 121, 122, 123) angeordnet sind, wobei das Fahrgestell von zumindest einer der benannten Raupen eine Rolle (111, 121) umfasst, die durch ein motorisiertes Organ (110, 120) gedreht wird.

17. Vorrichtung gemäss Anspruch 16, **dadurch gekennzeichnet, dass** das Fahrgestell zumindest einer der Raupen eine Rolle (112, 122) umfasst, die um eine erste Drehachse (126) rotierend auf eine Welle (127) montiert ist, die mit einer exzentrischen und zu der benannten ersten Achse (126) parallelen Lauffläche (128) versehen ist, wobei die benannte Welle (127) ausserdem an einem ihrer Enden einen Hebel (129) trägt, der in der Lage ist, die benannte Welle (127) um die benannte exzentrische Lauffläche (128) zu schwenken und dadurch die auf das benannte Fahrgestell montierte Raupe (11, 12) zu lockern.

18. Verwendung einer Antriebsvorrichtung (1) gemäss einem der vorangehenden Ansprüche als bewegliche Vorrichtung auf einer Baustelle.

19. Verwendung einer Antriebsvorrichtung (1) gemäss einem der Ansprüche 1 bis 17 als stationäre Vorrichtung in einer Produktionslinie.
